# FASCICULE DE BREVET EUROPEEN

(11) **EP 1 575 709 B1**
(45) Date de publication et mention de la délivrance du brevet: **14.03.2007**
(21) Numéro de dépôt: 03782416.6
(22) Date de dépôt: 16.12.2003
(51) Int. Cl.: B05B 11/00

(54) **POMPE A POUSSOIR, NOTAMMENT POUR PRODUIT COSMETIQUE**
PUMPE MIT BETÄTIGUNGSKNOPF, INSBESONDERE FÜR KOSMETISCHE PRODUKTE
PUSH-BUTTON PUMP, IN PARTICULAR FOR A COSMETIC PRODUCT

(30) Priorité: 26.12.2002 FR 0216702
(43) Date de publication de la demande: 21.09.2005
(73) Titulaire: REXAM DISPENSING SYSTEMS S.A.S.U., 76470 Le Tréport (FR)
(72) Inventeur: DUMONT, Pierre, F-76260 EU (FR)
(74) Mandataire: Breese Derambure Majerowicz
(86) Numéro de dépôt international: PCT/EP2003/014320
(87) Numéro de publication internationale: WO 2004/058411

(56) Documents cités:
- US-A- 4 056 216
- US-A- 4 371 097
- US-A- 4 776 498

## Description

L'invention se rapporte à une pompe à poussoir pour produit liquide ou légèrement pâteux, notamment un produit cosmétique. Elle vise en particulier une nouvelle conception de ce type de pompe comportant un nombre très réduit de composants et permettant de ce fait de faire baisser les coûts de fabrication.

Le brevet français n° 94 12460 décrit une pompe à poussoir comprenant une chambre de dosage définie dans un corps de pompe, agencée entre deux clapets ; un clapet anti-retour permettant l'aspiration du produit dans la chambre et un clapet de refoulement s'ouvrant pour permettre l'évacuation du produit au moment de l'actionnement du poussoir. Un tel dispositif fonctionne de façon satisfaisante mais comporte un grand nombre de pièces, il est donc coûteux à fabriquer et ne se justifie que pour la distribution d'un produit de luxe, comme par exemple un parfum de marque. Pour d'autres produits moins coûteux, on recherche un dispositif plus simple comportant notamment un nombre de composants minimum.

Le US-A-4 776 498 décrit une pompe à piston dont le poussoir est muni d'un tige mobile axialement dans un canal du piston et sur laquelle s'exerce l'action d'un moyen élastique interne. Cependant, ce moyen élastique est généralement un ressort métallique qui est au contact du produit à l'intérieur du canal. L'invention permet de résoudre les problèmes techniques posés par l'art antérieur.

Plus particulièrement, l'invention concerne, une pompe à poussoir selon la rev. 1.

Selon un mode de réalisation préféré, le poussoir comporte une jupe intérieure, tandis que le piston comporte une portion de coulissement adaptée à coulisser le long de cette jupe. Cet agencement permet de définir les butées précitées dans la jupe intérieure, d'une part, et à une extrémité de la portion de coulissement du piston, d'autre part.

Pour que le piston ne puisse être actionné par ledit poussoir que lorsque ladite extrémité libre de la tige centrale est dégagée du canal, il est possible par exemple de faire en sorte que le frottement de coulissement entre ledit piston et ledit corps soit supérieur à la somme des frottements de coulissement entre ledit piston et ladite tige, d'une part, et entre ledit piston et ladite jupe intérieure du poussoir, d'autre part.

Le canal défini précédemment est bien entendu celui qui permet l'évacuation du produit. Il débouche dans une cavité dudit poussoir communiquant avec un conduit de sortie.

L'invention sera mieux comprise et d'autres avantages de celle-ci apparaîtront plus clairement à la lumière de la description qui va suivre d'une pompe conforme à son principe, donnée uniquement à titre d'exemple et faite en référence au dessin annexé dans lequel :
- la figure unique est une vue en élévation et en coupe de ladite pompe.

La pompe 11, telle que représentée, comprend essentiellement un corps de pompe 12, un poussoir 14, un piston 16 et un moyen élastique 18 constitué ici par un ressort hélicoïdal monté avec précompression Initiale entre le corps de pompe et le poussoir. Une chambre de dosage 20 est définie dans le corps de pompe. Elle communique avec un conduit d'aspiration 22 par l'intermédiaire d'un clapet antiretour 24. Celui-ci comporte une bille 26 prisonnière et mobile dans une cavité 28 s'étendant entre le conduit d'aspiration 22 et la chambre de dosage 20. La cavité 28 comporte un siège tronconique 30 sur lequel la bille peut venir prendre appui. Des nervures périphériques 34 s'étendant radialement sont définies entre la cavité, et la chambre de dosage ; elles empêchent la bille d'entrer dans ladite chambre de dosage. Le piston 16 coulisse dans le corps et, plus particulièrement, dans la chambre de dosage 20. Il forme une partie mobile de cette chambre et sa position permet d'en faire varier le volume. L'extrémité du piston 16, du côté de la chambre de dosage 20 est légèrement évasée de façon à entrer en contact frottant avec la paroi de la chambre 20 seulement au voisinage de son bord circulaire 36. Le piston est traversé axialement par un canal 38 qui débouche à une de ses extrémités dans la chambre de dosage et à son autre extrémité dans une cavité 40 ménagée entre le piston et le poussoir. Cette cavité communique avec un conduit de sortie 41 par lequel le produit est distribué. Le corps de pompe 12, le piston 16 et, pour l'essentiel, le poussoir 14 (si on fait abstraction du conduit 41) admettent un axe de symétrie de révolution 42. Par ailleurs, le poussoir 14 est muni intérieurement d'une tige centrale 46 engagée axialement à l'intérieur dudit canal 38. Suivant la position du poussoir par rapport au piston, ladite tige 46 peut donc se déplacer axialement à l'intérieur du canal. Son diamètre est inférieur à celui du canal pour définir un espace annulaire 50 par lequel le produit peut s'écouler de la chambre de dosage jusqu'à la cavité 40. Cependant, l'extrémité libre 54 de la tige, voisine de la chambre de dosage est élargie et conformée pour obturer le canal 38 au voisinage de son orifice de communication avec ladite chambre 42. D'autre part, le piston 16 et le poussoir 14 sont couplés unidirectionnellement par des butées coopérantes 56, 58 et le moyen élastique 18 constitué par le ressort s'exerce sur le piston via cette liaison unidirectionnelle, dans une direction tendant à faire augmenter le volume de la chambre de dosage. Plus particulièrement, le poussoir 14 comporte une jupe intérieure 60, tandis que le piston 16 comporte une portion de coulissement 62 adaptée à coulisser le long de ladite jupe. Dans l'exemple, ladite portion de coulissement 62 est constituée par une jupe extérieure du piston en contact étanche et légèrement frottant avec la surface cylindrique intérieure de ladite jupe 60 du poussoir. Les butées 56, 58 sont respectivement définies dans la jupe intérieure 60 et à une extrémité de ladite portion de coulissement 62, c'est-à-dire ici l'extrémité annulaire de la jupe du piston.

Le poussoir comporte une butée d'actionnement 64 interne, située en regard de l'extrémité 66 du piston la plus éloignée de la chambre de dosage. La butée 64 est à distance de l'extrémité 66 lorsque ledit piston est dans une position de repos. Cette position de repos (représentée sur le dessin) correspond au volume maximum de la chambre de dosage 42.

Le corps de pompe 12 et le poussoir 14 comportent deux jupes latérales cylindriques 68, 69 coulissant l'une dans l'autre et présentant des butées 70, 71 définissant une position relative stable entre eux, sous la sollicitation du ressort formant le moyen élastique 18. La jupe latérale 68 du corps de pompe prolonge la chambre de dosage 42, elle a un diamètre plus important que celui de ladite chambre. La jupe latérale 69 du poussoir constitue la paroi extérieure de ce dernier. Elle a un diamètre supérieur à celui de la jupe 60 qui coopère avec le piston et elle l'entoure complètement. Par conséquent, une chambre annulaire 74 de volume variable est définie entre la paroi extérieure du piston 16 et la jupe 60, d'une part, et entre les deux jupes latérales 68, 69 du corps et du poussoir, d'autre part. Cette chambre est à la pression atmosphérique. Elle renferme le ressort qui se trouve ainsi isolé du produit. Un perçage d'évent 76 est pratiqué dans la paroi de la chambre de dosage du corps de pompe au voisinage du bord 36 du piston lorsque celui-ci est dans la position de repos précitée. Lorsque la pompe est montée sur un flacon renfermant le produit, l'ouverture dudit flacon arrive en butée contre une paroi annulaire plate 78 s'étendant entre la chambre de dosage et la jupe 68 et le perçage d'évent 76 débouche à l'intérieur du flacon. La face du piston coopérant avec la butée d'actionnement 64 comporte des nervures radiales 80 ou analogues permettant le passage du produit même lorsque ladite butée d'actionnement est au contact de l'extrémité du piston.

L'ensemble tel qu'il vient d'être décrit est agencé de telle sorte que le piston ne peut être actionné par ledit poussoir que lorsque ladite extrémité libre 54 de la tige centrale 46 est dégagée dudit canal 38, c'est-à-dire lorsque le clapet défini entre le piston et la tige centrale est ouvert et permet l'évacuation du produit. Dans l'exemple, le frottement de coulissement entre le piston 16 et le corps 12 est supérieur à la somme des frottements de coulissement entre le piston 16 et la tige 46, d'une part, et entre le piston 16 et la jupe intérieure 60 du poussoir, d'autre part.

Le fonctionnement est le suivant. Dès l'actionnement du poussoir 14, comprimant le ressort, l'extrémité 54 de la tige 46 coulisse par rapport au piston en s'engageant dans la chambre de dosage 42 remplie de produit. Ce faisant, le clapet de sortie de la chambre de dosage s'ouvre, ce qui permet l'écoulement du produit dans le canal 38. Dès que la butée 64 entre en contact avec le piston, le perçage d'évent 76 entre en communication avec la chambre annulaire 74. Par conséquent, l'intérieur du récipient est mis à la pression atmosphérique. Ensuite, le piston 16 poursuivant sa course, le produit est évacué par le conduit de sortie du poussoir car la bille 26 repose sur le siège 30 et obture le fond de la cavité 28 empêchant le produit de retourner dans le réservoir. Après évacuation du produit, le poussoir 14 est relâché et remonte de lui-même sous l'action du ressort. Dans ce mouvement, le clapet de sortie se ferme car l'extrémité 54 de la tige revient en position d'étanchéité à l'intérieur du canal 38. Un vide se créer à l'intérieur de la chambre de dosage; ce qui soulève la bille 26 et ouvre le passage au produit qui est aspiré dans ladite chambre de dosage. La communication du perçage d'évent .76 avec la chambre 20 est coupée en fin de course de remontée du piston lorsque ladite chambre de dosage reprend son volume maximum, ce qui rétablit l'étanchéité globale du système.

## Revendications

1. Pompe à poussoir comprenant un corps de pompe (12) dans lequel est définie une chambre de dosage (20) communiquant avec un conduit d'aspiration via un clapet anti-retour (24), un piston (16) coulissant dans ledit corps pour former une partie mobile de ladite chambre, un poussoir (14) muni d'une tige centrale (46) formant clapet, ladite tige étant mobile axialement à l'intérieur d'un canal axial (38) ménagé dans ledit piston et débouchant dans ladite chambre, et présentant une extrémité libre (54) conformée pour obturer ledit canal au voisinage de son orifice de communication avec ladite chambre, un moyen élastique (18) monté entre ledit poussoir et ledit corps et s'exerçant sur ledit piston (16) via une liaison unidirectionnelle, dans une direction tendant à faire augmenter le volume de ladite chambre de dosage **caractérisée en ce que** ledit piston et ledit poussoir sont couplés unidirectionnellement par des butées coopérantes (56, 58), ledit poussoir comportant une butée d'actionnement (64) en regard d'une extrémité dudit piston et à distance de celle-ci lorsque ledit piston est dans une position de repos et **en ce que** ledit corps (12) et ledit poussoir (14) comportent deux jupes latérales (68, 69) coulissant l'une dans l'autre et présentant des butées (70, 71) définissant une position relative stable entre eux, sous la sollicitation dudit moyen élastique, l'agencement étant tel que ledit piston ne puisse être actionné par ledit poussoir que lorsque ladite extrémité libre de ladite tige centrale est dégagée dudit canal.

2. Pompe selon la revendication 1, **caractérisée en ce que** ledit poussoir comporte une jupe intérieure (60) et **en ce que** ledit piston comporte une portion de coulissement (62) adaptée à coulisser le long de ladite jupe.

3. Pompe selon la revendication 2, **caractérisée en ce que** lesdites butées (56, 58) sont respectivement définies dans ladite jupe intérieure et à une extrémité de ladite portion de coulissement.

4. Pompe selon la revendication 2 ou 3, **caractérisée en ce que** le frottement de coulissement entre ledit piston (16) et ledit corps (12) est supérieur à la somme des frottements de coulissement entre ledit piston (16) et ladite tige (46) et entre ledit piston (16) et ladite jupe intérieure (60) du poussoir.

5. Pompe selon l'une des revendications précédentes, **caractérisée en ce que** ledit canal (38) débouche dans une cavité (40) communiquant avec un conduit de sortie (41).

6. Pompe selon l'une des revendications précédentes, **caractérisée en ce que** ledit moyen élastique (18) est un ressort hélicoïdal installé entre ledit corps de pompe et ledit poussoir.

7. Pompe selon l'une des revendications précédentes, **caractérisée en ce qu'**un perçage d'évent (76) est pratiqué dans la paroi de ladite chambre de dosage dudit corps de pompe au voisinage du bord du piston, lorsque celui-ci est dans la position de repos précitée.

## Claims

1. An actuator pump comprising a pump body (12) in which a dosage chamber (20) is defined, which communicates with an suction duct by means of a check valve (24), a piston (16) sliding inside said body to form a moving part of said chamber, an actuator (14) equipped with a central rod (46) forming a valve, said rod being axially mobile inside an axial channel (38) arranged inside said piston and opening into said chamber, and having one free end (54) arranged such as to block said channel in the proximity of its communication orifice with said chamber, an elastic implement (18) being mounted between said actuator and said body and exerting its force on said piston (16) by means of a unidirectional link, in a direction that tends to increase the volume of said dosage chamber, **characterised in that** said piston and said actuator are coupled unidirectionally by interdependent limit stops (56, 58), said actuator including an activation limit stop (64) parallel to one end of said piston and separated from the latter when said piston is in its released position, and **in that** said body (12) and said actuator (14) have side skirts (68, 69) which slide into each other and have limit stops (70, 71) defining a relatively stable position between the two, under the load of said elastic implement, being arranged such that said piston can only be activated by said actuator when said free end of said central rod is outside said channel.

2. A pump according to claim 1, **characterised in that** said actuator includes an inner skirt (60) and **in that** said piston includes a sliding portion (62) adapted in order to slide along the entire length of said skirt.

3. A pump according to claim 2, **characterised in that** said limit stops (56, 58) are respectively defined in said inner skirt and on one end of said sliding portion.

4. A pump according to claim 2 or 3, **characterised in that** the sliding friction between said pump (16) and said body (12) is greater than the sum of the sliding friction between said piston (16) and said rod (46) and between said piston (16) and said inner skirt (60) of the actuator.

5. A pump according to one of the preceding claims, **characterised in that** said channel (38) opens into a cavity (40) that communicates with a outlet duct (41).

6. A pump according to one of the preceding claims, **characterised in that** said elastic implement (18) is a coiled spring installed between said pump body and said actuator.

7. A pump according to one of the preceding claims, **characterised in that** a venting hole (76) is made in the wall of said dosage chamber of said pump body in the proximity of the edge of the piston, when the latter is in the aforementioned released position.

## Patentansprüche

1. Druckstößelpumpe mit einem Pumpenkörper (12), in dem eine Dosierkammer (20) beschrieben ist, die über ein Rückschlagventil (24) mit einer Ansaugleitung in Verbindung steht, mit einem Kolben (16), der im besagten Körper gleitet, um einen beweglichen Teil der besagten Kammer zu bilden, einem mit einer zentralen Stange (46) versehenen Stößel (14), der eine Klappe bildet, wobei die besagte Stange im Innern eines axialen Kanals (38) axial beweglich ist, der im besagten Kolben gestaltet ist und in die besagte Kammer mündet und ein freies Ende (54) aufweist, das so gestaltet ist, daß der besagte Kanal in der Nachbarschaft seiner Verbindungsöffnung mit der besagten Kammer verschlossen wird, einem elastischen Mittel (18), das zwischen dem besagten Stößel und dem besagten Körper montiert ist und über eine unidirektionale Verbindung in einer Richtung auf den besagten Kolben (16) wirkt, damit das Volumen der besagten Dosierkammer erhöht wird, **dadurch gekennzeichnet, daß** der besagte Kolben und der besagte Stößel unidirektional durch zusammenwirkende Anschläge (56, 58) verbunden sind, wobei der besagte Stößel einen Betätigungsanschlag (64) gegenüber einem Ende des besagten Kolbens und in einer Entfernung davon hat, wenn der besagte Kolben sich in einer Ruheposition befindet, und daß der besagte Körper (12) und der besagte Stößel (14) zwei seitliche Schürzen (68, 69) umfassen, die ineinander gleiten und Anschläge (70, 71) aufweisen, die unter der Belastung des besagten elastischen Mittels untereinander eine relative stabile Position beschreiben, wobei die Gestaltung derart ist, daß der besagte Kolben vom besagten Stößel nur dann betätigt werden kann, wenn das besagte freie Ende der besagten zentralen Stange vom besagten Kanal freikommt.

2. Pumpe nach Anspruch 1, **dadurch gekennzeichnet, daß** der besagte Stößel eine innere Schürze (60) umfaßt, und daß der besagte Kolben einen Gleitabschnitt (62) umfaßt, der so angepaßt ist, daß er an der besagten Schürze entlang gleitet.

3. Pumpe nach Anspruch 2, **dadurch gekennzeichnet, daß** die besagten Anschläge (56, 58) jeweils in der besagten inneren Schürze und an einem Ende des besagten Gleitabschnitts definiert sind.

4. Pumpe nach Anspruch 2 oder 3, **dadurch gekennzeichnet**, das die Reibung beim Gleiten zwischen dem besagten Kolben (16) und dem besagten Körper (12) über der Summe der Gleitreibungen zwischen dem besagten Kolben (16) und der besagten Stange (46) und zwischen dem besagten Kolben (16) und der besagten inneren Schürze (60) des Stößels liegt.

5. Pumpe nach einem beliebigen der vorstehenden Ansprüche, **dadurch gekennzeichnet, daß** der besagte Kanal (38) in eine Austiefung (40) mündet, die mit der Ausgangsleitung (41) in Verbindung steht.

6. Pumpe nach einem beliebigen der vorstehenden Ansprüche, **dadurch gekennzeichnet, daß** das besagte elastische Mittel (18) eine zylindrische Schraubenfeder ist, die zwischen dem besagten Pumpenkörper und dem besagten Stößel eingebaut ist.

7. Pumpe nach einem beliebigen der vorstehenden Ansprüche, **dadurch gekennzeichnet, daß** in der Wand der besagten Dosierkammer des besagten Pumpenkörpers eine Lüftungsbohrung (76) in der Nähe der Kolbenkante vorhanden ist, wenn dieser in der vorgenannten Ruheposition ist.
